# EUROPÄISCHE PATENTSCHRIFT

(11) **EP 1 606 448 B1**
(45) Veröffentlichungstag und Bekanntmachung des Hinweises auf die Patenterteilung: **27.11.2013**
(21) Anmeldenummer: 04719430.3
(22) Anmeldetag: 11.03.2004
(51) Int. Cl.: D07B 1/16, D07B 7/16

(54) **VERFAHREN ZUM HERSTELLEN EINES DRAHTSEILS**
METHOD FOR PRODUCING A CABLE
PROCEDE POUR REALISER UN CABLE

(30) Priorität: 11.03.2003 DE 10310855
(43) Veröffentlichungstag der Anmeldung: 21.12.2005
(73) Patentinhaber: Casar Drahtseilwerk Saar GmbH, 66459 Kirkel (DE)
(72) Erfinder: VERREET, Roland, 52072 Aachen (DE)
(74) Vertreter: Bernhardt, Reinhold
(86) Internationale Anmeldenummer: PCT/EP2004/002516
(87) Internationale Veröffentlichungsnummer: WO 2004/081280

(56) Entgegenhaltungen:
- EP-A- 1 001 075
- DE-A- 3 723 720
- US-A- 3 130 536
- US-A- 4 120 145

## Beschreibung

Die Erfindung betrifft ein Verfahren zum Herstellen eines Drahtseils.

Ein Verfahren zur Herstellung eines Drahtseils mit einem Kernseil, bei dem eine äußere Litzenlage beim Verseilen in eine das Kernseil umgebende Ummantelung aus thermoplastischem Material gedrückt wird, geht aus der US 4 120 145 hervor. Anschließend wird das Drahtseil durch Hämmern verformt, wobei das thermoplastische Material zwischen die einzelnen Litzen fließt und die äußere Litzenlage immer weiter in die Ummantelung gedrückt wird. Durch das Hämmern werden dabei außerdem die außenliegenden Drahtabschnitte der Litzen abgeplattet.

Die EP 1 001 075 A2 beschreibt ein Drahtseil mit einem Kern aus Kunststoff oder Kunststofffasern und im Abstand zueinander auf dem Kern angeordneten, als Formlitzen ausgebildeten Außenlitzen, die einen im Wesentlichen trapezförmigen Querschnitt aufweisen. Die Formlitzen werden gesondert in einem Zieh- oder Walzwerkzeug verformt und anschließend auf dem Kern verseilt.

Gehämmerte Drahtseile sind bekannt für besondere Einsatzzwecke, bei denen es vorrangig auf eine glatte Oberfläche des Drahtseils ankommt, z.B. deshalb, weil sie über den Boden geschleift werden. Ein Beispiel für solche Anwendungen ist die Forstwirtschaft.

Ohne das Hämmern würden bei den einzelnen hervortretenden Drähten schnell Drahtbrüche an der Oberfläche entstehen, die den Betrieb stören, Unfallgefahr bedeuten und das Seil unbrauchbar machen. Durch das Hämmern entstehende Drahteinkerbungen und daraus folgende baldige Drahtbrüche im Inneren des Seiles nimmt man in Kauf.

Der Erfindung liegt die Aufgabe zugrunde, das Verfahren der eingangs genannten Art zu schaffen, mit dem sich Drahtseile mit höherem Füllfaktor herstellen lassen.

Erfindungsgemäß wird diese Aufgabe durch das Verfahren nach Anspruch 1 gelöst.

Wie sich gezeigt hat, beeinträchtigt die Abstützung der Außenlitzen auf dem elastischen Kunststoff das Hämmern und die gewünschten Verformungen der Drähte nicht. In einem Hammerwerk, in dem der Krümmung der Seiloberfläche angepasste Hämmer von verschiedenen Seiten her gleichzeitig schlagen und im Zeitpunkt ihres gemeinsamen Auftreffens die Seiloberfläche im wesentlichen vollständig umschließen auf einer axialen Länge von mindestens dem Doppelten des Seildurchmessers, findet der Kunststoff offenbar keine Zeit und keinen Raum, unter dem Schlag auszuweichen. Die Hohlräume zwischen der äußeren Litzenlage und dem Kernseil bzw. der Kernlitze sind vorzugsweise bis in die Zwickelräume zwischen den diese Hohlräume begrenzenden Drähte hinein mit dem Kunststoff gefüllt.

Es ergibt sich eine Verformung der Außenlitzen ziemlich unter Ausschluß derjenigen Drahtquerschnittsbereiche an der Unterseite, die von dem Kunststoff umgeben sind und dessen Gegendruck überall senkrecht zu ihrer Oberfläche erhalten, hier also keinen verformenden Kräften ausgesetzt sind. Auf der nicht von Kunststoff umschlossenen Oberseite dieser Drähte treten gerichtete Kräfte auf, die die Drähte verformen. Unter diesen Verhältnissen ist eine sehr starke Verformung der Außenlitzen möglich. Machen die Außenlitzen einen großen Teil des Seildurchmessers aus, so lassen sich Durchmesserverringerungen des Drahtseiles bis über 10% erzielen. Eine Verringerung des Durchmessers um 5% dürfte meistens erreicht werden.

Ähnlich setzt sich in abgeschwächtem Maße umgekehrt eine Verformung des Kernseiles bzw. der Kernlitze, letzteres weniger, nach innen fort: Die Außendrähte bleiben außen im wesentlichen unverändert und werden einschließlich des übrigen Litzenquerschnitts innen verformt, wobei sich die Verformung weiter zum Seilinneren hin mehr oder weniger fortsetzt.

Einkerbungen an sich überkreuzenden Drähten des Kernseiles bzw. der Kernlitze einerseits und der Außenlitzen andererseits treten im wesentlichen nicht auf.

Die Kunststoffzwischenlage wirkt weniger als unmittelbare Polsterung zwischen diesen Drähten. Die Verhältnisse sind eher vergleichbar einer eingeschlossenen

Flüssigkeit, in der sich der Druck nach allen Seiten fortsetzt, so dass zwischen den sich überkreuzenden Drähten gar keine wesentlich vergrößerten Kräfte entstehen.

Nach der Erfindung ist es möglich, Drahtseile mit einem außerordentlich hohen Metallquerschnitt herzustellen, die keine inneren Schäden und überdies eine sehr glatte Oberfläche aufweisen.

Es kann auch ein Drahtseil hergestellt werden, das infolge enger Verzahnung der äußeren Litzenlage mit dem Kernseil oder der Kernlitze durch die elastische Kunststoffzwischenlage eine große Strukturstabilität aufweist bei gleichzeitig größerer Verdichtung, als es nach anderen Verfahren möglich ist, wie der Verdichtung eines Kernseils durch Walzen.

Auf der anderen Seite kann man, wenn man die Verzahnung verringern möchte, ein Kernseil mit geglätteten Außenlitzen oder eine geglättete Kernlitze verwenden.

Die im Vorstehenden erläuterte erfindungsgemäße Verdichtung einer äußeren Litzenlage auf einer elastischen Unterlage aus Kunststoff lässt sich auch verwirklichen an einem Drahtseil mit einem ausschließlich aus einem Kunststoffstrang bestehenden Kern: Auch hier kann das Drahtseil nach dem Verseilen der Litzenlage gehämmert werden und damit die Litzenlage verdichtet und geglättet werden.

Das Drahtseil erhält einen höheren Füllfaktor und wird widerstandsfähiger gegen Verschleiß an seiner Oberfläche, vor allem beim Lauf über Rollen.

In der Regel wird man für die äußere Litzenlage Standardlitzen mit einem Kerndraht und nur einer Drahtlage oder Parallelschlaglitzen verwenden, da sie keine Drahtüberkreuzungen aufweisen.

In Betracht kommt aber auch, Litzen mit einem leicht verformbaren Kern, wie aus Weicheisen oder Kunststoff, zu verwenden.

Wie bereits angedeutet, werden für das Hämmern, vorzugsweise vier, Hämmer verwendet, die von verschiedenen Seiten auf das Drahtseil zu bewegt werden und es mit angepassten Wölbungen im Zeitpunkt ihres gleichzeitigen Auftreffens im wesentlichen vollständig umschließen.

Die Hämmer sollten ferner eine axiale Erstreckung mindestens vom Doppelten des Seildurchmessers und vorzugsweise einen erweiterten, sich verengenden Eingang, aufweisen.

Sollte dafür ein Bedarf bestehen, könnte ein erfindungsgemäßes Drahtseil nach dem Hämmern noch einer Oberflächenbehandlung unterzogen oder beschichtet oder mit einer Umhüllung versehen werden.

Das Drahtseil kann auch als Kernseil für die Herstellung eines Drahtseils dienen, das dann auf der glatten Oberfläche beispielsweise eine gegenläufige weitere Litzenlage aufweist.

Die Zeichnung gibt als Ausführungsbeispiel der Erfindung ein erfindungsgemäß hergestelltes Drahtseil im Querschnitt wieder.

Ein Kernseil 1 aus einer Herzlitze 2 1 +6 und sechs Litzen 3 1 +6 ist mit einem thermoplastischen Kunststoff 4 ummantelt worden.

Darauf ist eine äußere Litzenlage 5 aus sechs Litzen 6 1+6 unter Eindrücken in den durch Erwärmung erweichten Kunststoff 4 verseilt worden.

Das so hergesiellte Drahtseil ist in der oben angegebenen Weise gehämmert worden.

Dabei wurden die Außenlitzen 6 stark verformt. Jedoch sind an ihrer Unterseite die in dem Kunststoff 4, d.h. unter der strichpunktierten Linie 7 liegenden, Drahtquerschnittsabschnitte 8 weitgehend erhalten geblieben.

Auch das Kernseil 1 ist, allerdings in diesem Falle nur geringfügig und in der Zeichnung nicht dargestellt, etwas verformt und verdichtet worden.

## Patentansprüche

1. Verfahren zum Herstellen eines Drahtseils, bei dem eine äußere Litzenlage auf einem Kern verseilt wird, der aus einem Kernseil (1) oder einer Kernlitze (3), auf das bzw. auf die vor dem Verseilen der äußeren Litzenlage (5) eine Zwischenlage aus einem Kunststoff (4) aufgebracht wird, oder aus einem Kunststoffstrang besteht, wobei die Litzenlage (5) beim Verseilen in den Kunststoff der Zwischenlage oder des Kunststoffstrangs eingedrückt wird, das Drahtseil nach dem Verseilen der äußeren Litzenlage (5) zur Glättung seiner Oberfläche und/oder zur Erhöhung seines Füllfaktors gehämmert wird, und für das Hämmern Hämmer verwendet werden, die von verschiedenen Seiten auf das Drahtseil zu bewegt werden und es mit angepassten Wölbungen im Zeitpunkt ihres gleichzeitigen Auftreffens im wesentlichen vollständig umschließen.

2. Verfahren nach Anspruch 1.
**dadurch gekennzeichnet,**
**dass** für die Zwischenlage ein thermoplastischer Kunststoff (4) verwendet wird, der vorzugsweise beim Verseilen der äußeren Litzenlage (5) erwärmt wird.

3. Verfahren nach einem der Ansprüche 1 oder 2,
**dadurch gekennzeichnet,**
**dass** für die äußere Litzenlage (5) Standardlitzen (6) mit einem Kerndraht und einer Drahtlage oder Parallelschlaglitzen verwendet werden.

4. Verfahren nach einem der Ansprüche 1 bis 3,
**dadurch gekennzeichnet,**
**dass** für die äußere Litzenlage (5) Litzen mit einem leicht verformbaren Kern, insbesondere aus Weicheisen oder Kunststoff, verwendet werden.

5. Verfahren nach einem der Ansprüche 1 bis 4,
**dadurch gekennzeichnet,**
**dass** Hämmer von einer axialen Erstreckung mindestens vom Doppelten des Seildurchmessers, vorzugsweise mit einem erweiterten, sich verengenden Eingang, verwendet werden.

6. Verfahren nach einem der Ansprüche 1 bis 5,
**dadurch gekennzeichnet,**
**dass** das Drahtseil nach dem Hämmern einer Oberflächenbehandlung unterzogen oder beschichtet oder mit einer Umhüllung versehen wird.

7. Verfahren nach einem der Ansprüche 1 bis 6,
**dadurch gekennzeichnet,**
**dass** für das Hämmern vier Hämmer verwendet werden.

## Claims

1. Method for producing a wire cable, in which an outer layer of strands is stranded on a core, which consists of a core cable (1) or a core strand (3), onto which an intermediate layer of a plastic (4) is applied before the stranding of the outer layer of strands (5), or consists of a strand of plastic, the layer of strands (5) being pressed into the plastic of the intermediate layer or of the strand of plastic during the stranding, the wire cable being hammered after the stranding of the outer layer of strands (5) to smooth its surface and/or to increase its fill factor, and hammers which are moved towards the wire cable from various sides and enclose it substantially completely with adapted convexities at the instant of their simultaneous impact being used for the hammering.

2. Method according to Claim 1, **characterized in that** a thermoplastic material (4), which is preferably heated during the stranding of the outer layer of strands (5), is used for the intermediate layer.

3. Method according to either of Claims 1 and 2, **characterized in that** standard strands (6) with a core wire and a wire layer or parallel-lay strands are used for the outer layer of strands (5).

4. Method according to one of Claims 1 to 3, **characterized in that** strands with an easily deformable core, in particular of soft iron or plastic, are used for the outer layer of strands (5).

5. Method according to one of Claims 1 to 4, **characterized in that** hammers of an axial extent that is at least twice the cable diameter, preferably with a widened, tapering inlet, are used.

6. Method according to one of Claims 1 to 5, **characterized in that**, after the hammering, the wire cable is subjected to a surface treatment or is coated or is provided with a sheathing.

7. Method according to one of Claims 1 to 6, **characterized in that** four hammers are used for the hammering.

## Revendications

1. Procédé pour réaliser un câble métallique, dans lequel une couche de torons extérieure est câblée autour d'une âme qui est constituée d'un câble d'âme (1) ou d'un toron d'âme (3) sur lequel une couche intermédiaire en matière plastique (4) est appliquée avant le câblage de la couche de torons extérieure (5), ou qui est constituée d'un brin en matière plastique, dans lequel la couche de torons (5) est enfoncée lors de son câblage dans la matière plastique de la couche intermédiaire ou du brin en matière plastique, après câblage de la couche de torons extérieure (5), le câble métallique est martelé afin de lisser sa surface et/ou d'augmenter son facteur de remplissage, et pour le martelage on utilise des marteaux qui sont déplacés depuis divers côtés vers le câble métallique et qui, à l'instant de leur rencontre simultanée, l'entourent essentiellement complètement avec des cambrages adaptés.

2. Procédé selon la revendication 1,
**caractérisé en ce que** l'on utilise pour la couche intermédiaire une matière thermoplastique (4) qui est de préférence réchauffée lors du câblage de la couche de torons extérieure (5).

3. Procédé selon l'une des revendications 1 ou 2,
**caractérisé en ce que** l'on utilise pour la couche de torons extérieure (5) des torons standard (6) avec un fil de noyau et avec une couche de fil, ou des torons à commettage parallèle.

4. Procédé selon l'une des revendications 1 à 3,
**caractérisé en ce que** l'on utilise pour la couche de torons extérieure (5) des torons avec une âme aisément déformable, en particulier en fer doux ou en matière plastique.

5. Procédé selon l'une des revendications 1 à 4,
**caractérisé en ce que** l'on utilise des marteaux avec une extension axiale au moins double du diamètre du câble, de préférence avec une entrée élargie qui se rétrécit.

6. Procédé selon l'une des revendications 1 à 5,
**caractérisé en ce que**, après le martelage, le câble métallique est soumis à un traitement de surface, ou revêtu, ou doté d'une enveloppe.

7. Procédé selon l'une des revendications 1 à 6,
**caractérisé en ce que** l'on utilise quatre marteaux pour le martelage.
